# FASCICULE DE BREVET EUROPEEN

(11) **EP 3 016 848 B1**
(45) Date de publication et mention de la délivrance du brevet: **09.05.2018**
(21) Numéro de dépôt: 14736748.6
(22) Date de dépôt: 03.07.2014
(51) Int. Cl.: B63B 21/04, B63H 9/10, B66D 3/04

(54) **POULIE**
RIEMENSCHEIBE
PULLEY

(30) Priorité: 03.07.2013 FR 1301574
(43) Date de publication de la demande: 11.05.2016
(73) Titulaire: Ino-Rope, 29900 Concarneau (FR)
(72) Inventeur: BARNET, Julien, F-29910 Tregunc (FR); REINHART, Thibault, F-75017 Paris (FR)
(74) Mandataire: Collet, Alain
(86) Numéro de dépôt international: PCT/EP2014/064202
(87) Numéro de publication internationale: WO 2015/001028

(56) Documents cités:
- DE-U1-202010 001 172
- FR-A1- 2 565 656
- FR-A1- 2 923 293
- FR-A1- 2 923 451
- FR-A1- 2 945 603
- NL-C- 1 036 380
- US-A- 675 306
- US-A- 2 924 431
- US-A- 3 744 837
- US-A- 4 251 061
- US-A1- 2009 114 893
- US-A1- 2009 200 530
- US-B1- 6 305 669
- David Steel: "RIGGING.-Vol. I. | Historic Naval Ships Association", , 1 January 1794 (1794-01-01), XP055423336, Retrieved from the Internet: URL:http://www.hnsa.org/resources/manuals- documents/age-of-sail/the-elements-and-pra ctice-of-rigging-and-seamanship/rigging-vo l-i/ [retrieved on 2017-11-09]

## Description

### Domaine technique et état de l'art

La présente invention se rapporte au domaine des poulies, et plus particulièrement des poulies permettant la déviation d'un cordage. US675306 est considéré comme l'état de la technique le plus proche, divulgue une poulie comprenant: un réa monobloc comprenant deux faces longitudinales opposées, un évidement central transversal, et une surface extérieure concave formant une gorge annulaire prévue pour dévier un cordage, l'évidement central et la surface extérieure concave étant fixes l'un par rapport à l'autre, une tige de fixation du réa, traversant l'évidement central du réa, la tige de fixation étant en contact direct avec l'évidement central. Il existe plusieurs types de poulie sur le marché.

Un premier type de poulie est le réa permettant de dévier un cordage lorsqu'il passe dans l'évidement central du réa (une roue de poulie à gorge).

Ces réas à faible friction offrent un rapport solidité/poids/prix à toute épreuve, car il n'y a pas de pièce en rotation. La résistance au frottement est obtenue uniquement par la fibre du cordage à dévier et celle qui sert à fixer le réa. Ce produit est de plus en plus présent sur les bateaux de course au large car il est un gage de fiabilité. Son inconvénient majeur est qu'il augmente énormément les frottements du cordage qui passe en son centre, et de ce fait il faut beaucoup plus d'énergie pour manoeuvrer le cordage que sur une poulie classique.

Un deuxième type de poulie comprend un réa à billes, c'est-à-dire une poulie avec un réa tournant par l'intermédiaire d'un roulement à billes. Ce réa à billes offre un très faible coefficient de frottement. Ce type de poulie est très efficace et permet de réaliser des systèmes de démultiplication d'efforts complexes. L'inconvénient de ces poulies est qu'elles coûtent chères lorsqu'elles sont prévues pour de fortes charges. Elles demandent également de l'entretien et une vérification régulière en raison de la présence du roulement à billes. Un autre inconvénient est que si l'axe, les faces latérales ou le point d'accroche viennent à casser, alors la liaison est rompue entre le cordage et le point d'accroche et il en résulte des dommages collatéraux pour le système dans son ensemble. De plus, la performance des poulies à billes conçues pour des fortes charges sont également lourdes. Par exemple dans le domaine nautique, cet inconvénient est néfaste à la performance d'un bateau.

Le but de la présente invention est de pallier ces inconvénients et de proposer une poulie améliorée réduisant les frottements du cordage à dévier tout en ayant une forte résistance à la charge, pour un poids réduit.

### Description de l'invention

L'invention propose une poulie comprenant :
- un réa monobloc comprenant deux faces longitudinales opposées, un évidement central transversal, et une surface extérieure concave formant une gorge annulaire prévue pour dévier un cordage, l'évidement central et la surface extérieure concave étant fixes l'un par rapport à l'autre,
- un cordage de fixation du réa, traversant l'évidement central du réa, le cordage de fixation étant en contact direct avec l'évidement central,
- un élément écarteur agencé pour écarter le cordage de fixation des faces longitudinales du réa.

La poulie permet de dévier un cordage (corps long, flexible, résistant, rond, composé de fils tortillés) passant par la gorge annulaire du réa. Le réa est une pièce en forme de roue qui sert à la transmission du mouvement. Le réa est maintenu en position par le cordage de fixation du réa. Le réa tourne librement autour du cordage de fixation et l'élément écarteur a pour but d'écarter le cordage afin de diminuer les frottements du cordage de fixation avec le réa.

Comparé à la poulie possédant un roulement à bille de l'état de la technique, la présente poulie ne nécessite pas de maintenance liée au roulement à bille. Cet avantage lié à la légèreté, au prix et sa performance due à sa faible friction rend la poulie de la présente invention très avantageuse.

En effet, la poulie combine résistance légèreté, prix modique et surtout faible friction. Il en résulte pour l'utilisateur un gain important de facilité de manoeuvre par rapport à l'usage d'un réa lorsque le cordage est dévié par l'évidement central tout en ayant la légèreté et la sécurité en utilisation sous fortes charges.

L'élément écarteur a pour fonction de diminuer les frottements sur le réa. Cette configuration permet à l'élément écarteur de faire tourner le réa sans être bloqué par la compression du cordage de fixation. Le fait de laisser tourner le réa autour du cordage de fixation permet de réduire au maximum les frictions.

La poulie selon l'invention améliore sa sécurité d'utilisation. Par exemple, en cas de rupture du réa, le cordage dévié reste bloqué par le cordage de fixation. Une telle rupture peut être due à une surcharge sur le cordage dévié.

Selon un aspect de l'invention, l'élément écarteur comprend deux extrémités transversalement en saillie par rapport aux faces longitudinales du réa, les deux extrémités en saillie étant agencées pour recevoir en appui le cordage de fixation.

Ainsi, le cordage de fixation est écarté latéralement des faces longitudinales du réa. De cette manière, le cordage de fixation sert également à maintenir le réa en position par rapport à l'élément écarteur, ce qui facilite le montage puisqu'il y a peu de pièce et optimise les coûts d'assemblage.

Selon un autre aspect de l'invention, l'élément écarteur comprend deux moyens de fixation disposés de part et d'autre des faces longitudinales du réa, les moyens de fixation étant prévus pour fixer le cordage de fixation à l'élément écarteur.

Selon un autre aspect de l'invention, dans un plan transversal passant par l'axe de rotation du réa, la longueur de l'élément écarteur, mesuré selon un axe longitudinal de l'élément écarteur parallèle à l'axe de rotation, est supérieure à une distance séparant les faces longitudinales du réa, la distance étant définie selon l'axe de rotation du réa. Dans un mode de réalisation particulier, la longueur de l'élément écarteur est au minimum 1,5 fois, et avantageusement deux fois, la distance séparant les faces longitudinales du réa.

Le plan transversal de la poulie est défini lorsque le réa et l'élément écarteur sont assemblés. La longueur de l'élément écarteur est la distance entre les deux extrémités de l'élément écarteur mesurée selon un axe longitudinal dans le plan transversal passant par l'axe de rotation.

Egalement selon l'invention, le cordage de fixation s'écarte du réa en suivant deux directions, une de chaque coté du réa, les deux directions formant entre elles un angle compris entre 10° à 180°, et de préférence entre 80° à 120°. De cette façon, les frottements sont réduits. L'angle est défini dans la position de travail de la poulie, c'est-à-dire lorsque le réa est maintenu par le cordage de fixation.

Selon une autre préférence, l'élément écarteur comprend une gorge d'orientation du réa, la gorge d'orientation étant prévue pour coiffer au moins une partie du réa.

Ainsi, la gorge d'orientation permet de maintenir le réa à friction dans une direction, ce qui évite au réa de pivoter ou de déchausser de l'élément écarteur lors de la charge. De plus, cette configuration évite au cordage de pouvoir sortir du réa.

Le cordage de fixation peut comprendre au moins deux brins traversant l'évidement central du réa. Avantageusement, l'élément écarteur est agencé pour écarter les deux brins parallèlement aux faces longitudinales du réa. Alternativement, les au moins deux brins peuvent être jointifs.

De préférence, le cordage de fixation du réa forme une boucle sans fin. Par exemple, la boucle sans fin permet de maintenir l'élément écarteur par rapport au réa. Cette boucle peut être retirée de l'élément écarteur pour faciliter le montage et démontage de la poulie. La boucle sans fin permet de maintenir le réa, de stabiliser le réa lors de la charge. Dans cette configuration, l'élément écarteur est agencé pour recevoir deux ganses formées par le cordage de fixation de part et d'autre de l'évidement central et pour permettre une fixation de la poulie en traversant les deux ganses.

De façon plus générale, l'utilisation du cordage de fixation pour fixer la poulie permet d'améliorer encore la sécurité de son utilisation. En effet, en cas de rupture de l'élément écarteur, le cordage dévié reste bloqué par le cordage de fixation.

Selon un autre aspect de l'invention, la poulie comprend plusieurs cordages de fixation distincts traversant chacun l'évidement central. La poulie peut comprendre autant d'écarteurs que de cordage de fixation, associé chacun à un cordage de fixation.

Selon un autre aspect de l'invention, la poulie comprend :
- plusieurs réas monoblocs comprenant chacun deux faces longitudinales opposées, un évidement central transversal, et une surface extérieure concave formant une gorge annulaire prévue pour dévier un cordage, l'évidement central et la surface extérieure concave étant fixes l'un par rapport à l'autre,
- un cordage de fixation associé à chacun des réas et traversant l'évidement central du réa correspondant, le cordage de fixation étant en contact direct avec l'évidement central du réa considéré,
- un élément écarteur agencé pour écarter latéralement les différents cordages de fixation des faces longitudinales des réas correspondants.

Afin d'améliorer l'évacuation de la chaleur générée par le frottement du cordage de fixation sur la réa, le réa comprend un radiateur permettant de dissiper par convection de la chaleur générée par un frottement du cordage de fixation en contact avec l'évidement central.

Afin de limiter le frottement du cordage de fixation sur le réa, le réa comprend une cavité destinée à recevoir un produit de lubrification et disposée de façon à lubrifier le contact entre le cordage de fixation et l'évidement central.

Afin de faciliter le montage de la poulie, le cordage de fixation comprend une boucle fermée traversant l'évidement central et une extension destinée à fixer la poulie.

La poulie peut comprendre un ringot formé par une boucle de cordage traversant l'évidement central et étant en contact direct avec l'évidement central.

Dans un montage de type poulie violon, la poulie comprend en outre :
- un second cordage de fixation du réa, traversant l'évidement central du réa et étant en contact direct avec l'évidement central,
- un second réa monobloc comprenant deux faces longitudinales opposées, un second évidement central transversal, et une seconde surface extérieure concave formant une gorge annulaire prévue pour dévier un cordage, le second évidement central et la seconde surface extérieure concave étant fixes l'un par rapport à l'autre,
- un second élément écarteur agencé pour écarter le second cordage de fixation des faces longitudinales des deux réas.

Avantageusement, la poulie comprend un moyen de détection de dépassement d'un effort encaissé par le cordage de fixation.

Avantageusement, la poulie comprend un moyen de mesure de température.

### Brève description des figures

D'autres caractéristiques et avantages de l'invention apparaîtront à la lumière de la description qui suit, réalisée sur la base des dessins annexés. Ces exemples sont donnés à titre non limitatif. La description est à lire en relation avec les dessins annexés dans lesquels :
- la figure 1 représente une vue de face de la présente invention selon un premier mode de réalisation,
- la figure 2 représente une vue en perspective de l'invention selon un premier mode de réalisation,
- la figure 3 représente une vue de face de la présente invention selon une variante du premier mode de réalisation,
- les figures 4a et 4b représentent une variante du premier mode de réalisation,
- la figure 5 représente une autre variante du premier mode de réalisation,
- les figures 6 et 7 représentent un mode de réalisation dans lequel l'élément écarteur forme une structure ayant d'autres fonctions,
- la figure 8 représente un mode de réalisation dans lequel plusieurs réas partagent un même élément écarteur,
- la figure 9 représente un mode de réalisation dans lequel l'élément écarteur est rigidifié,
- la figure 10 représente un mode de réalisation dans lequel le cordage de fixation est réalisé par enroulement filamentaire,
- les figures 11 et 12 représentent deux modes de réalisation dans lequel plusieurs boucles de cordage de fixation sont associées à un même réa,
- la figure 13 représente un mode de réalisation dans lequel un même élément écarteur est associé à plusieurs réas,
- les figures 14 et 15 représentent des réas possédant des moyens d'évacuation de chaleur,
- la figure 16 représente un réa permettant la lubrification du contact avec le cordage de fixation,
- les figures 17 à 20 représentent différents montages d'une poulie conforme à l'invention,
- la figure 21 représente une poulie dans laquelle le cordage de fixation est composite,
- la figure 22 représente une poulie dans laquelle le cordage de fixation est formé à l'aide d'une sangle,
- la figure 23 représente une vue schématique de test de la présente invention.

### Description de modes de réalisation de l'invention

Les figures 1 et 2 montrent un premier mode de réalisation d'une poulie 10 conforme à l'invention. La poulie 10 comprend un réa 11 comprenant deux faces longitudinales 12 et 13 opposées, un évidement central 14 transversal, et une surface extérieure concave 15 formant une gorge annulaire prévue pour dévier un cordage 16. L'évidement central 14 traverse le réa 11 d'une face longitudinale à l'autre. Le réa 11 est monobloc. Autrement dit, les deux faces longitudinales 12 et 13, l'évidement central 14 et la surface extérieure concave 15 sont fixes entre eux. Le réa 11 peut être réalisé en une seule pièce mécanique par exemple obtenue par moulage ou par usinage. Alternativement, le réa 11 peut comprendre plusieurs pièces mécaniques réalisées séparément et assemblées ensuite pour former un ensemble où les surfaces fonctionnelles 12, 13, 14 et 15 sont toutes fixes les unes par rapport aux autres.

Le réa 11 peut tourner sur lui-même autour d'un axe A perpendiculaire aux deux faces longitudinales 12 et 13. Le réa 11 est de révolution autour de l'axe A. La poulie 10 comprend également un cordage de fixation 17 du réa 11. Une partie du cordage de fixation 17 traverse l'évidement central 14 du réa 11. Le cordage de fixation 17 s'étend, dans l'évidement central 14, sensiblement selon l'axe A. Le cordage de fixation 17 peut être monobrin. Alternativement, le cordage de fixation 17 peut être multibrin. Dans l'exemple représenté, le cordage de fixation 17 comprend deux brins 18 et 19 qui s'étendent de part et d'autre des deux faces longitudinales 12 et 13 du réa 11.

La poulie 10 comprend un élément écarteur 20 qui est agencé pour écarter latéralement le cordage de fixation 17 des faces longitudinales 12 et 13 du réa 11. Lorsque le réa 11 tourne, il frotte sur le cordage de fixation 17. La présence de l'élément écarteur 20 permet de réduire ce frottement.

L'élément écarteur 20 comprend deux extrémités 22 et 23 transversalement en saillie par rapport aux faces longitudinales 12 et 13 du réa 11. Les deux extrémités 22 et 23 sont agencées pour recevoir en appui les deux brins 18 et 19 du cordage de fixation 17. De cette manière, les deux brins 18 et 19 maintiennent le réa 11 tout en réduisant les frottements lors de l'utilisation de la poulie 10. Une longueur L de l'élément écarteur 20 est la distance entre les deux extrémités 22 et 23 de l'élément écarteur 20 selon un axe longitudinal B parallèle à l'axe A de rotation du réa 11. Pour écarter le cordage de fixation 17 des faces longitudinales 12 et 13 du réa 11, la longueur L est supérieure à une distance M séparant les faces longitudinales 12 et 13. La distance M est définie selon l'axe A.

Le fait de réaliser le cordage de fixation 17 en au moins deux brins permet de limiter d'éventuels défauts de parallélisme des deux axes A et B. En effet, la direction des efforts exercés sur le réa 11 par le cordage 16 peut varier entrainant une rotation du réa 11 par rapport à l'écarteur 20 autour d'un axe C perpendiculaire aux deux axes A et B. Une largeur I de l'élément écarteur 20 est une distance perpendiculaire à la longueur L et séparant pour chaque extrémité 22 et 23 les appuis des deux brins 18 et 19 sur l'élément écarteur 20. La largeur l permet de limiter la rotation du réa 11 par rapport à l'élément écarteur 20 autour de l'axe C. La largeur l est avantageusement supérieure au plus petit diamètre D de l'évidement central 14. L'évidement central 14 est de révolution autour de l'axe A. Son diamètre, perpendiculairement à l'axe A peut être variable, pour obtenir, par exemple, une forme de diabolo s'étendant autour de l'axe A. Le plus petit diamètre D de l'évidement central 14 est alors présent au niveau de l'axe C. D'autres formes de l'évidement central 14 sont possibles. L'évidement central 14 peut avoir une forme cylindrique à section circulaire constante, une forme ovoïdale, une forme en hyperboloïde de révolution...

Autrement dit, l'élément écarteur 20 est agencé pour écarter les deux brins 18 et 19 parallèlement aux faces longitudinales 12 et 13 du réa 11.

Les deux brins 18 et 19 peuvent être complètement distincts. Alternativement, dans le mode de réalisation représenté sur les figures 1 et 2, le cordage de fixation 17 du réa 11 forme une boucle sans fin, le réa 11 est alors maintenu par le cordage de fixation 17 à plusieurs endroits qui suivent la forme de l'élément écarteur 20. Les deux brins 18 et 19 du cordage de fixation 17 sont définis entre les portions du cordage de fixation 17 de part et d'autre du réa 11 entre les deux faces longitudinales 12 et 13 du réa 11 et l'élément écarteur 20. La boucle sans fin est fixée à l'élément écarteur 20 dans une gorge ou un évidement sensiblement dont la forme épouse celle des brins 18 et 19. Par exemple, pour des brins 18 et 19 à section circulaire, les gorges destinées à recevoir les brins 18 et 19 possèdent également des sections sensiblement semi circulaire de même diamètre que la section des brins 18 et 19. De cette manière le cordage de fixation 17 est maintenu en position par rapport à l'élément écarteur 20.

Dans la variante où le cordage de fixation 17 du réa 11 forme une boucle sans fin, le cordage de fixation 17 se referme sur lui-même au moyen de deux ganses 26 et 27 formées par le cordage de fixation 17 et disposées de part et d'autre de l'évidement central 14.

L'élément écarteur 20 est agencé pour recevoir les deux ganses 26 et 27 et pour permettre une fixation de la poulie 10 en traversant les deux ganses 26 et 27. A cet effet, l'élément écarteur 20 comprend une ouverture 28 permettant à un élément extérieur de traverser les deux ganses 26 et 27. Dans l'exemple représenté, cet élément extérieur est un cordage 29 permettant de fixer la poulie 10.

Le cordage de fixation 17 s'écarte du réa 11 en suivant deux directions 31 et 32, une de chaque coté du réa 11. Les deux directions 31 et 32 forment entre elles un angle α compris entre 10° à 180° et de préférence entre 80° à 120°. Cet angle α est défini principalement par la forme de l'élément écarteur 20 et peut varier légèrement en fonction des efforts appliqués sur le cordage 16. Dans l'exemple représenté sur la figure 1, l'angle α est de 100°.

L'élément écarteur 20 peut comprendre également une gorge d'orientation 34 du réa 11. La gorge d'orientation 34 s'ouvre suivant l'axe C. La gorge d'orientation 34 est prévue pour coiffer au moins une partie du réa 11. Cette particularité évite au réa 11 de sortir de sa position ou au cordage 16 à dévier de sortir de la gorge 15 du réa 11.

La figure 3 montre une variante du premier mode de réalisation, il est montré les mêmes éléments que dans le premier mode de réalisation. La différence est que l'élément écarteur 20 abrite le réa 11 de sorte que le cordage de fixation 17 s'écarte du réa 11 en suivant le même axe. Autrement dit, l'angle α est de 180°. Ensuite, le cordage de fixation 2 sut la forme de l'élément écarteur 20.

Les figures 4a et 4b représentent une autre variante de la poulie 10 comprenant un capot 36 permettant de protéger le cordage de fixation 17. La poulie est représentée en perspective sur la figure 4a et éclatée sur la figure 4b. Le capot 36 peut être formé en deux parties 36a et 36b.

La figure 5 représente encore une autre variante de la poulie 10 dans laquelle la fixation de la poulie est adaptée à un objet rigide 40. On retrouve le réa 11, l'élément écarteur 20 et le cordage de fixation 17 formé ici des deux brins 18 et 19. Dans cette variante, l'élément écarteur 20 possède une rainure 41 s'ouvrant parallèlement aux deux faces longitudinales 12 et 13 du réa 11. La rainure 41 s'ouvre entre les deux ganses 26 et 27. L'élément écarteur 20 comprend un perçage 42 perpendiculaire à la rainure 41. La rainure 41 est destinée à recevoir l'objet rigide 40 et le perçage 42 est destiné à recevoir un axe 43 traversant à la fois l'élément écarteur 20 et l'objet rigide 40. L'axe 43 peut être une vis permettant de lier l'élément écarteur 20 à l'objet rigide 40. Les dimensions de la rainure 41 et celles de l'élément rigide 40 peuvent être adaptées de façon à définir une position précise de l'élément écarteur 20 sur l'objet rigide 40.

Sur la figure 5, on distingue bien la largeur l de l'élément écarteur 20 permettant d'améliorer le maintien en position du réa 11 par rapport à l'élément écarteur 20. Ce maintien en position est particulièrement avantageux dans cette variante. Il permet en cascade d'améliorer le maintien en position du réa 11 par rapport à l'objet rigide 40 par l'intermédiaire de l'élément écarteur 20.

Les figures 6 et 7 montrent un deuxième mode de réalisation. De la même façon que le premier mode de réalisation, la poulie 50 comprend un réa 11 comprenant deux faces longitudinales opposées 12 et 13, un évidement central transversal 14, et une surface extérieure concave 15 formant une gorge annulaire prévue pour dévier un cordage. La poulie 50 comprend également un cordage de fixation 17 du réa 11. Une partie du cordage de fixation 17 traverse l'évidement central 14 du réa 11. Le cordage de fixation 17 peut comprendre deux brins qui s'étendent de part et d'autre des deux faces longitudinales 12 et 13 du réa 11.

La poulie 50 comprend également un élément écarteur 51 comprenant deux moyens de fixation 52 et 53 disposés de part et d'autre des faces longitudinales du réa 11. Les moyens de fixation sont prévus pour fixer le cordage de fixation 17 du réa 11 à l'élément écarteur 51. De cette manière, le cordage de fixation 17 permet d'écarter latéralement le cordage de fixation 17 des faces longitudinales 12 et 13 du réa 11 et ainsi augmenter l'angle α. Plus l'angle α est important, plus les frottements sont réduits.

L'élément écarteur 51 peut être réalisé dans une structure pouvant remplir d'autres fonctions. Dans l'exemple représenté sur les figures 6 et 7 l'élément écarteur 51 est réalisé dans un mat de bateau. Un tel mat peut être formé dans un profilé métallique creux. Une première ouverture 54 est réalisée dans le profilé pour y placer le réa 11. Deux autres ouvertures 55 et 56 sont réalisées dans le profilé de façon symétrique par rapport à l'ouverture 54. Les deux ouvertures 55 et 56 permettent de fixer chacune une extrémité du cordage de fixation 17. Plus précisément, les extrémités du cordage de fixation 17 traversent chacune une des ouvertures 55 et 56 et un élément de retient, respectivement 57 et 58, attaché à chaque extrémité permet de retenir chaque extrémité du cordage de fixation 17. Les moyens de fixation 52 et 53 comprennent les ouvertures 55 et 56 et les éléments de retient 57 et 58. Un mat de bateau présente généralement un profil convexe. Le cordage de fixation 17 peut alors être principalement disposé à l'intérieur du profilé. Les extrémités du cordage de fixation 17 munis des éléments de retient 57 et 58 ressortent à l'extérieur du mat. La poulie 50 peut être utilisée pour guider un cordage 16 traversant la paroi du mat, par exemple pour une drisse, permettant de hisser une voile. La drisse circule à l'intérieur du mat et en pied de mat, la drisse sort du mat pour pouvoir être manoeuvrée. La poulie 50 permet à la drisse de sortir du mat et de la dévier pour sa manoeuvre. Le cordage de fixation 17 peut être une boucle sans fin, les extrémités du cordage de fixation 17 sortant par les ouvertures 55 et 56 peuvent être des ganses 59 et 60 formées dans le cordage de fixation 17. Les éléments de retient 57 et 58 peuvent être des doigts glissés dans les ganses 59 et 60. Alternativement, il est possible d'avoir un crochet sur lequel chaque extrémité du cordage de fixation 17 est solidairement attaché ou encore tout autre moyen qui permet d'attacher solidairement les brins ou les extrémités du cordage de fixation 17 à l'élément écarteur 51 de façon à maintenir le réa 11 en position. La poulie 50 a été décrite au moyen d'un mat duquel on veut faire sortie un cordage 16 telle une drisse. Il est bien entendu possible de mettre en oeuvre cette variante pour tout type de paroi traversée par un cordage 16, la paroi étant munie d'une poulie sur laquelle s'appuie le cordage 16 pour traverser la paroi.

La figure 8 représente un troisième mode de réalisation d'une poulie 65 comprenant trois réas 11 disposés parallèles les uns par rapport aux autres selon un même axe de rotation des réas 11. Chaque réa 11 est identique à la description du premier mode de réalisation ou deuxième mode de réalisation.

La poulie 65 comprend également un élément écarteur 66 comprenant trois rainures 67 dans chacune desquelles peut se glisser un des réas 11. L'élément écarteur 66 est commun aux différents réas 11.

Un cordage de fixation 17 passe au travers de l'évidement central 14 de chaque réa 11 en traversant chacune des rainures 67. Comme précédemment, le cordage de fixation 17 s'étend de part et d'autre des deux faces longitudinales 12 et 13 de chaque réa 11. Dans la configuration représentée, le cordage de fixation 17 forme une boucle sans fin. L'élément écarteur 66 comprend une ouverture 68 permettant de fixer la poulie 65.

Ce troisième de mode de réalisation peut bien entendu s'appliquer quelque soit le nombre de réas 11.

La figure 9 représente schématiquement un autre mode de réalisation dans lequel l'élément écarteur 71 d'une poulie 70 est formé par un élément comprenant deux extrémités 72 et 73 transversalement en saillie par rapport aux faces longitudinales 12 et 13 du réa 11. Les deux extrémités 72 et 73 sont agencées pour fixer les extrémités du cordage de fixation 17. Afin de résister au mieux aux efforts générés par le cordage de fixation 17 sur l'élément écarteur 71, celui-ci peut être métallique.

La figure 10 représente schématiquement un mode de réalisation dans lequel un cordage de fixation 75 comprend plusieurs boucles plus petites afin d'avoir le même support de charge qu'avec un cordage de fixation 17 de diamètre plus important. Il est possible de réaliser un cordage de fixation 75 par enroulement filamentaire. Le nombre de boucles réalisé est fonction de l'effort que la poulie doit supporter.

Selon deux autres modes de réalisation, représentés sur les figures 11 et 12, il possible d'avoir plusieurs boucles sans fin de cordage de fixation 17 pour permettre de supporter des charges plus importantes qu'avec un seul cordage de fixation 17. Le cordage de fixation 17 peut également être composé de plusieurs brins attachés les uns aux autres. Sur la figure 11, à chaque boucle de cordage de fixation 17 est associé un élément écarteur 20. Sur la figure 12, un élément écarteur 20 est commun à plusieurs boucles de cordage de fixation 17.

Les deux modes de réalisation des figures 11 et 12 peuvent permettre de réaliser un moyen de détection de dépassement d'un effort encaissé par le cordage de fixation 17. Par exemple, on peut prévoir que l'un des cordages de fixation 17 associés à un même réa 11 ait une résistance mécanique plus faible qu'un autre cordage de fixation 17. Cette résistance plus faible peut être obtenue par une section plus faible du cordage de fixation ou par un matériau dont la résistance mécanique est pus faible. Un effort nominal maximum que la poulie peut encaisser peut être défini par la résistance à la rupture du cordage de fixation 17 de résistance mécanique la plus faible. Si cet effort est dépassé, le cordage de fixation 17 de résistance mécanique la plus faible se rompt et l'autre (ou les autres) cordage de fixation 17 prennent le relai pour assurer la continuité de service de la poulie. La rupture d'un des cordages de fixation 17 permet de détecter visuellement le dépassement de l'effort nominal et alerter qu'un changement de poulie est nécessaire.

Alternativement, d'autres moyens de détection de dépassement d'un effort peuvent être mis en oeuvre dans une poulie conforme à l'invention, comme par exemple, avec la mise en place d'une ou plusieurs jauges de déformation 77 sur le cordage de fixation 17, jauges formées par exemple par un élément résistif dont la résistance évolue avec son allongement. Le cordage de fixation 17 étant fixe par rapport à la fixation de la poulie, il est aisé de raccorder électriquement la jauge de déformation 77 à des moyens de mesure extérieurs à la poulie en longeant le cordage de fixation 17 et par la fixation de la poulie afin d'en mesurer la résistance et de déterminer par conséquent l'effort encaissé par le cordage de fixation 17.

La figure 13 représente un mode de réalisation dans lequel un même élément écarteur 80 est associé à plusieurs réas 11. Chaque réa 11 dispose de son propre cordage de fixation 17. Les différents cordages de fixation 17 sont tous maintenus par le même élément écarteur 80.Dans l'exemple représenté, les axes de rotation de chaque réa 11 sont parallèles les uns par rapport aux autres ou même communs. Il est aussi possible de disposer les réas 11 de façon à ce que les axes de rotation des différents réas ne soient pas parallèles les uns par rapport aux autres afin d'avoir des poulies qui ont une diversité d'usage.

Les figures 14 et 15 représentent des réas 11 possédant des moyens d'évacuation de chaleur. En effet, en fonctionnement, lorsque le réa 11 tourne, le frottement entre le cordage de fixation 17 et le réa 11 génère de la chaleur et avantageusement, le réa 11 comprend un radiateur permettant de dissiper par convection de la chaleur générée par le frottement du cordage de fixation 17 en contact avec l'évidement central 14. Sur la figure 14, des ailettes 85 formant un radiateur sont disposées dans la gorge annulaire 15. Les ailettes 85 s'étendent par exemple perpendiculairement à l'axe A. Sur la figure 15, des ailettes 87 sont disposées sur une ou sur les deux faces longitudinales 12 et 13. L'élément écarteur 20, non représenté sur la figure 15, permet avantageusement d'éviter un contact entre le cordage de fixation 17 et les ailettes 87.

La figure 16 représente un réa 11 permettant la lubrification du contact avec le cordage de fixation 17. Cette lubrification permet de limiter l'échauffement au niveau du contact entre le cordage de fixation 17 et l'évidement central 14. La lubrification peut se faire simplement en plaçant un produit lubrifiant tel une graisse sur le cordage de fixation 17. Ceci nécessite des interventions régulières pour recharger le cordage de fixation 17 en graisse. Pour espacer ces interventions, il est possible prévoir dans la poulie, un réservoir de lubrifiant. A cet effet, le réa 11 comprend une cavité 89 destinée à recevoir un produit de lubrification. La cavité 90 est disposée de façon à lubrifier le contact entre le cordage de fixation 17 et l'évidement central 14. La cavité 89 est par exemple disposée sur l'axe C.

De façon plus générale, la poulie comprend des moyens d'évacuation de chaleur générée par le frottement du cordage de fixation 17 en contact avec l'évidement central 14. Ces moyens peuvent être disposés dans le réa 11, comme représenté sur les figures 14 et 15 ou alternativement dans l'écarteur 20 ou dans le cordage de fixation 17, par exemple au moyen d'un canal circulant dans le cordage de fixation 17, le canal étant destiné à véhiculer un fluide caloporteur permettant d'évacuer de la chaleur.

La lubrification et l'échange thermique vers l'extérieur permettent de limiter l'échauffement de la poulie. La poulie peut également comprendre un moyen de mesure de température, par exemple situé dans le cordage de fixation 17. Comme pour le capteur d'effort, on peut placer dans le cordage de fixation 17 un capteur de température 78, par exemple mettant en oeuvre une résistance à coefficient de température positif ou négatif. Il est également possible de placer sur le cordage de fixation un élément susceptible de changer de couleur lorsqu'un seuil de température est dépassé. Le changement de couleur peut être définitif pour permettre une mémorisation du dépassement du seuil pour alerter qu'un changement de poulie est nécessaire.

Les figures 17 à 20 représentent différents montages d'une poulie conforme à l'invention. Chaque montage est décrit à l'aide d'un mode de réalisation qui lui est particulièrement adapté. Il est bien entendu que les différents montages décrits peuvent être mis en oeuvre pour les autres modes de réalisation. De simples adaptations des montages sont alors à réaliser.

La figure 17 reprend le mode de réalisation représenté sur les figures 4a et 4b. L'élément écarteur 20 est caché sous les deux parties 36a et 36b du capot. Le cordage de fixation 17 forme une boucle sans fin et deux ganses 26 et 27 ressortent du capot 36 au niveau de l'axe C. Une extrémité 90 du cordage 29 traverse les deux ganses 26 et 27 pour fixer la poulie 10. L'extrémité 29 forme une boucle fermée 91. Il est possible de refermer la boucle 91 au moyen d'un noeud réalisé à l'extrémité 90 du cordage 29. Avantageusement la boucle 91 est refermée au moyen d'une épissure réalisée sur le cordage 29.

La figure 18 représente une variante de montage de la poulie 10 dans laquelle le cordage de fixation 17 comprend une boucle fermée 95 traversant l'évidement central 14 et une extension 96 destinée à fixer la poulie 10. Plus précisément, un même cordage est utilisé comme cordage de fixation traversant le réa 11 et comme moyen de fixation de la poulie 10. On peut réaliser ce montage en faisant traverser le réa 11 par une extrémité 97 du cordage. L'extrémité 97 est mise en appui sur l'élément écarteur 20 puis refermée, par exemple au moyen d'une épissure 98. A l'extérieur de la boucle fermée 95 formée par l'épissure 98, le cordage s'étend pour former l'extension 96 permettant de fixer la poulie 10.

La figure 19 représente une variante de montage de la poulie 10 dans laquelle un ringot 100 est formé par une boucle de cordage traversant l'évidement central 14 et étant en contact direct avec l'évidement central 14. Dans l'exemple représenté, le ringot 100 est formé par une boucle de cordage distincte du cordage de fixation 17. Alternativement, le cordage de fixation 17 peut être prolongé pour former le ringot 100.

La fixation de la poulie 10 est, dans l'exemple représenté, semblable à celui décrit à l'aide de la figure 17. Le ringot 100 ajouté permet notamment de réaliser un point fixe pour un cordage 16, non représenté sur la figure 19. Ce point fixe est utilisable dans un palan mettant en oeuvre la poulie 10. Le ringot 100 est distinct du cordage de fixation 17. La présence d'un ringot 100 est représentée ici de façon simplifiée. Il est possible de placer dans la boucle crée par le ringot 100, un élément écarteur 101 agencé pour écarter le ringot 100 des faces longitudinales 12 et 13 du réa 11.

Alternativement, un ringot peut être formé par une boucle de cordage fixée à l'élément écarteur 20 et indépendante du réa 11.

La figure 20 représente une variante de montage de la poulie 10 bien adaptée pour réaliser un palan. Un montage courant appelé : « poulie violon » consiste en un ensemble formé de deux réas montées sur une même structure porteuse. Ce montage est ici adapté à l'invention. La poulie violon selon l'invention porte la référence 110. Plus précisément, la poulie 110 comprend comme précédemment, un premier réa 11, un premier élément écarteur 20 et un premier cordage de fixation 17 dont les caractéristiques ont été décrites plus haut. De plus, la poulie 110 comprend :
- un second cordage de fixation 117 du premier réa 11, traversant l'évidement central 14 du réa 11 et étant en contact direct avec l'évidement central 14,
- un second réa monobloc 111, semblable au réa 11 et comprenant deux faces longitudinales opposées 112 et 113, un second évidement central 114 transversal, et une seconde surface extérieure concave 115 formant une gorge annulaire prévue pour dévier un cordage, le second évidement central 114 et la seconde surface extérieure concave 115 étant fixes l'un par rapport à l'autre,
- un second élément écarteur 120 agencé pour écarter le second cordage de fixation 117 des faces longitudinales 12, 13, 112 et 113 des deux réas 11 et 111.

Selon tous les modes de réalisation, le réa 11 possède avantageusement un aspect le plus lisse possible et ne doit pas se déformer sous la contrainte. De ce fait, les matériaux possibles sont restreins, ce sont principalement des métaux ou des composites.

Par exemple, voici une liste, non exhaustive de métaux et des composites possibles :
- aluminium, pur ou anodisé et ses dérivés ; l'inox, nature ou poli ; le titane traité ou non ; la fonte d'aluminium...
- composites isotropes à base d'injection plastique, chargés de fibre ou non (polyamide, polyéthylène, polyester, polyuréthane, etc...) ; composites anisotropes à base de résines (époxydique, polyester, vinylester, naturel) et de fibres (carbone, verre, kevlar, lin, cellulose)...

Ces deux exemples ne sont pas exhaustifs et comprennent tous les métaux ou composites qui sont avantageusement à la fois légers, résistants à la corrosion et aux ultraviolets, tout en ayant une forte résistance à la contrainte. Il peut être utilisé les alliages de métaux, les métaux chargés ainsi que des matériaux composites type carbone ou fibre de verre.

Egalement, selon tous les modes de réalisation, l'élément écarteur 20 ne subit pas une compression élevée, donc les matériaux qui vont servir à le construire peuvent être les mêmes que pour le réa 11, avec en plus les matériaux fabriqués à partir de moulage ou d'injection plastique. Il est même possible de fabriquer l'élément écarteur 20 en bois.

Selon tous les modes de réalisation, le cordage de fixation 17 est avantageusement un textile qui assure la liaison entre le réa 11 et l'élément écarteur 20. D'abord le matériau doit avoir une résistance à la traction élevée et être adapté à la charge de travail de la poulie. Ensuite, ses caractéristiques mécaniques aux frottements doivent être excellentes. Peu de fibres remplissent ces deux conditions, cependant il est possible de mixer les fibres entre elles. C'est pour cela qu'il y a un grand nombre de matériaux utilisable possible.

Par exemple, le cordage de fixation 17 est en un seul matériau, comme le polyéthylène haut module (ou communément appelé « dyneema® » ou « spectra® », et appelé ci-après dyneema), en polyéthylène haute performance, ou un sous-ensemble du polyéthylène. Ce matériau combine la légèreté, la résistance à la traction, le faible allongement, la résistance aux agressions extérieures (chimique, organique, ultraviolet), le faible coefficient de friction, et un coût raisonnable. Avantageusement, le fait d'utiliser un seul matériau est le meilleur rapport efficacité, qualité et prix.

Dans un autre exemple comme par exemple représenté sur la figure 21, il est utilisé un mélange de plusieurs matériaux comprenant par exemple une partie structurelle intérieure est appelée âme 125 et une partie protectrice est appelée gaine 126. L'âme 125 peut être une fibre très résistante à la traction et pour la gaine 126, on peut utiliser une fibre à faible coefficient de frottement. Voici plusieurs exemples possibles :
- âme dyneema, gaine dyneema ou mixte dyneema téflon,
- âme aramide, gaine dyneema ou mixte dyneema téflon,
- âme vectran, gaine dyneema ou mixte dyneema téflon,
- âme PBO (Poly-p-phénylène benzobisoxazole) gaine dyneema ou mixte dyneema téflon,
- âme polyester préétirée, gaine dyneema ou mixte dyneema téflon,
- âme formée par une tresse métallique et gaine dyneema.

Cependant, le mélange de plusieurs fibres n'est pas favorisé étant donné que les performances et la tenue dans le temps sont réduites.

L'âme 125 peut également avoir un traitement comme du polyuréthane ou d'un sous ensemble de polyuréthane.

La gaine 126 peut être formée dans un matériau auto lubrifiant afin de limiter les frottements entre le réa 11 et le cordage de fixation 17.

La figure 22 représente une variante de poulie dans laquelle le cordage de fixation 17 est formé à l'aide d'une sangle qui peut être réalisée à l'aide de fibres tissées à plat. Les fibres mises en oeuvre comprennent par exemple du polyéthylène haut module, comme décrit précédemment, ou tout autre matériau apte à supporter un frottement contre le réa 11.

Dans toutes les autres figures, la section du cordage de fixation 17 est circulaire. Toute autre section du cordage de fixation 17 est bien entendue possible sans sortir du cadre de l'invention.

Pour montrer le résultat surprenant de la résistance à la charge de la présente invention, il est comparé la poulie de la présente invention avec deux solutions. La première solution est un réa seul et la deuxième solution est un réa à bille, c'est-à-dire qu'il possède un roulement à bille. Le réa utilisé pèse 12.8 grammes pour une charge de travail de 1600 kilos et une rupture à 3500 kilos. Le réa à bille pèse 118 grammes pour une charge de travail de 500 kilos et une rupture à 1500 kilos.

Pour effectuer les tests, il est utilisé deux pesons : le premier peson 135 a une capacité de 10 tonnes et le deuxième peson 136 a une capacité de 5T. Les deux pesons ont été montés en série pour mesurer la charge d'erreur. La marge d'erreur est de 0,5% entre les deux pesons.

Le test porte sur la capacité de l'élément déviateur à tester 138 (la poulie de la présente invention, le réa et le réa à billes) et à transmettre la charge d'une force de traction exercée par un vérin hydraulique 134 relié par un cordage vers un point fixe 137. Pour la poulie conforme à la présente invention, le cordage de fixation 17 est composé d'une âme en polyéthylène à haut module et d'une gaine en polyester d'un diamètre de 6 mm. L'angle formé par le cordage passant dans l'élément déviateur 138 est de 180°.

Le premier peson 135 est installé sur la ligne de charge du vérin hydraulique 134, le deuxième peson 136 est installé sur le cordage accroché au point fixe 137. Les éléments sont liés entre eux par des noeuds de chaise. La configuration du test est visible à la figure 23.

Le premier test a consisté à tester un réa seul de diamètre 35 mm. Un cordage en dyneema passe par l'évidement central et maintient solidairement le réa. La ligne de charge du test passe également par l'évidement central du réa. Lors de la mise sous tension, il a été remarqué que le cordage glisse par à coups en émettant un son caractéristique d'une force de frottement élevé.

**Tableau des résultats avec une des mesures obtenus par les pesons :**

| Mesure de la charge entre le vérin et le réa | Mesure de la charge entre le réa et le point fixe | Perte | |
|---|---|---|---|
| en kg | en kg | en kg | en% |
| 204 | 114 | 90 | 44.11764706 |
| 272 | 154 | 118 | 43.38235294 |
| 354 | 195 | 159 | 44.91525424 |
| 435 | 229 | 206 | 47.35632184 |
| 493 | 262 | 231 | 46.85598377 |
| 546 | 274 | 272 | 49.81684982 |
| | Soit une moyenne de perte en % de la charge | | 46.07 |

Il est observé une perte de charge de 45% après le réa, donc la majeure partie de la force est absorbée par les frottements induits. Lors de l'inspection du cordage, on remarque une usure du cordage au point de contact avec le réa, caractérisée par une rupture partielle des fibres ainsi qu'une fusion partielle des fibres entre elles due à l'échauffement généré par les forces de frottements. Le réa n'a pas subi de dommage.

Le deuxième test concerne le réa à billes de diamètre 57 mm. Ce test a été réalisé dans les mêmes conditions que pour le réa seul. Dans ce test, la ligne de charge passe par la gorge du réa à billes.

Voici le tableau des résultats pour le réa à billes :

| Mesure de la charge entre le vérin et le réa à billes | Mesure de la charge entre le réa à billes et le point fixe | Perte | |
|---|---|---|---|
| en kg | en kg | en kg | en% |
| 93 | 85 | 8 | 8.602150538 |
| 118 | 111 | 7 | 5.93220339 |
| 213 | 189 | 24 | 11.26760563 |
| 291 | 257 | 34 | 11.6838488 |
| 340 | 305 | 35 | 10.29411765 |
| 415 | 358 | 57 | 13.73493976 |
| 446 | 400 | 46 | 10.31390135 |
| 557 | 497 | 60 | 10.77199282 |
| | Soit une moyenne de perte en % de la charge | | 10.33 |

Apres démontage du système, il n'a été remarqué aucun dommage supplémentaire sur le cordage. Cependant, l'élément métallique de fixation du réa à billes est déformé. En effet, avec environ 500 kilos sur le cordage et un angle de 180°, la charge appliquée sur le réa à billes est proche d'une tonne, alors que sa charge de travail théorique est de 500 kilos, donc la poulie est endommagée.

Le troisième test concerne la poulie de la présente invention avec un angle α de 100°. Ce test a été réalisé dans les mêmes condtions que pour le réa à billes, mais la charge maximum de traction a été poussée car la charge de travail est supérieure pour la poulie de la présente invention. La ligne de charge passe par la gorge du réa 1.

| Mesure de la charge entre le vérin et la poulie | Mesure de la charge entre la poulie et le point fixe | Perte | |
|---|---|---|---|
| en kg | en kg | en kg | en% |
| 291 | 282 | 9 | 3.092783505 |
| 235 | 214 | 21 | 8.936170213 |
| 403 | 365 | 38 | 9.429280397 |
| 349 | 316 | 33 | 9.455587393 |
| 445 | 403 | 42 | 9.438202247 |
| 468 | 433 | 35 | 7.478632479 |
| 529 | 469 | 60 | 11.34215501 |
| 544 | 499 | 45 | 8.272058824 |
| 582 | 531 | 51 | 8.762886598 |
| 629 | 575 | 54 | 8.585055644 |
| | Soit une moyenne de perte en % de la charge | | 8.48 |

Après démontage du système, il n'est observé aucun dommage sur le réa 11 de la poulie selon l'invention L'intégrité de la poulie est conservée. De plus, même sous la charge le réa 11 peut tourner.

Lors du premier test avec le réa seul, il a été constaté une forte perte de charge donc une efficacité très limitée ainsi qu'un endommagement irréversible du cordage avec la rupture de l'âme et leur fusion partielle. Ces dommages ne se retrouvent pas dans le deuxième test et le troisième test.

Le deuxième test permet de montrer les limites du réa à billes avec une charge de 500kilos sur le cordage. Son efficacité est bien meilleure que le premier test car la perte de charge n'est que d'environ 10%. Le réa à billes transmet bien les efforts et respecte l'intégralité du cordage lors de son utilisation. L'inconvénient du réa à billes reste son prix, soit 3 à 4 fois supérieur à une poulie conforme à la présente invention, et son poids, soit 7 à 8 fois supérieur par rapport une poulie conforme à la présente invention.

La poulie de la présente invention montre des résultats vraiment performants à tous les points de vue. Il est constaté ainsi que la transmission de l'effort est meilleure que sur le réa à billes, ce qui prouve la réelle efficacité de la présente invention.

## Revendications

1. Poulie comprenant :
• un réa (11) monobloc comprenant deux faces longitudinales (12, 13) opposées, un évidement central (14) transversal, et une surface extérieure concave formant une gorge annulaire (15) prévue pour dévier un cordage (16), l'évidement central (14) et la surface extérieure concave (15) étant fixes l'un par rapport à l'autre,
• un cordage de fixation (17) du réa (11), traversant l'évidement central (14) du réa (11), le cordage de fixation (17) étant en contact direct avec l'évidement central (14),
• un élément écarteur (20) agencé pour écarter le cordage de fixation (17) des faces longitudinales du réa (11).

2. Poulie selon la revendication 1, **caractérisée en ce que** l'élément écarteur (20) comprend deux extrémités (22, 23) transversalement en saillie par rapport aux faces longitudinales (12, 13) du réa (11), les deux extrémités (22, 23) en saillie étant agencées pour recevoir en appui le cordage de fixation (17).

3. Poulie selon l'une des revendications précédentes, **caractérisée en ce que** l'élément écarteur (51) comprend deux moyens de fixation (52, 53) disposés de part et d'autre des faces longitudinales (12, 13) du réa (11), les moyens de fixation (52, 53) étant prévus pour fixer le cordage de fixation (17) à l'élément écarteur (51).

4. Poulie selon l'une des revendications précédentes, **caractérisée en ce que** le cordage de fixation (17) s'écarte du réa (11) en suivant deux directions (31, 32), une de chaque coté du réa (11), **en ce que** les deux directions (31, 32) forment entre elles un angle (α) compris entre 10° à 180°, et de préférence entre 80° à 120°.

5. Poulie selon l'une des revendications précédentes, **caractérisée en ce que** l'élément écarteur (20) comprend une gorge d'orientation (34) du réa (11), la gorge d'orientation (34) étant prévue pour coiffer au moins une partie du réa (11).

6. Poulie selon l'une des revendications précédentes, **caractérisée en ce que** le cordage de fixation (17) comprend deux brins (18, 19) traversant l'évidement central (14) du réa (11).

7. Poulie selon la revendication 6, **caractérisée en ce que** l'élément écarteur (20) est agencé pour écarter les deux brins (18, 19) parallèlement aux faces longitudinales (12, 13).

8. Poulie selon l'une quelconque des revendications 6 ou 7, **caractérisée en ce que** le cordage de fixation (17) forme une boucle sans fin, **en ce que** l'élément écarteur (20) est agencé pour recevoir deux ganses (26, 27) formées par le cordage de fixation (17) de part et d'autre de l'évidement central (14) et pour permettre une fixation de la poulie (10) en traversant les deux ganses (26, 27).

9. Poulie selon l'une quelconque des revendications 1 à 5, **caractérisée en ce que** le cordage de fixation (17) comprend au moins deux brins (75) traversant l'évidement central (14) du réa (11) et **en ce que** les au moins deux brins (75) sont jointifs.

10. Poulie selon l'une des revendications précédentes, **caractérisée en ce qu'**elle comprend plusieurs cordage de fixation (17) distincts traversant chacun l'évidement central (14).

11. Poulie selon la revendication 10, **caractérisée en ce qu'**elle comprend autant d'écarteurs (20) que de cordage de fixation (17), associé chacun à un cordage de fixation (17).

12. Poulie selon l'une des revendications précédentes, **caractérisée en ce qu'**elle comprend :
• plusieurs réas monoblocs (11) comprenant chacun deux faces longitudinales opposées (12, 13), un évidement central transversal (14), et une surface extérieure concave formant une gorge annulaire (15) prévue pour dévier un cordage (16), l'évidement central (14) et la surface extérieure concave (15) étant fixes l'un par rapport à l'autre,
• un cordage de fixation (17) associé à chacun des réas (11) et traversant l'évidement central (14) du réa (11) correspondant, le cordage de fixation (17) étant en contact direct avec l'évidement central (14) du réa (11) considéré,
• un élément écarteur (80) agencé pour écarter latéralement les différents cordages de fixation (17) des faces longitudinales (12, 13) des réas (11) correspondants.

13. Poulie selon l'une des revendications précédentes, **caractérisée en ce que** le réa (11) comprend un radiateur (85, 87) permettant de dissiper par convection de la chaleur générée par un frottement du cordage de fixation (17) en contact avec l'évidement central (14).

14. Poulie selon l'une des revendications précédentes, **caractérisée en ce que** le réa (11) comprend une cavité (90) destinée à recevoir un produit de lubrification et disposée de façon à lubrifier le contact entre le cordage de fixation (17) et l'évidement central (14).

15. Poulie selon l'une des revendications précédentes, **caractérisée en ce que** le cordage de fixation (17) comprend une boucle fermée (95) traversant l'évidement central (14) et une extension (96) destinée à fixer la poulie (10).

16. Poulie selon l'une des revendications précédentes, **caractérisée en ce qu'**elle comprend un ringot (100) formé par une boucle de cordage traversant l'évidement central (14) et étant en contact direct avec l'évidement central (14).

17. Poulie selon l'une quelconque des revendications 1 à 15, **caractérisée en ce qu'**elle comprend en outre :
• un second cordage de fixation (117) du réa (11), traversant l'évidement central (14) du réa (11) et étant en contact direct avec l'évidement central (14),
• un second réa monobloc (111) comprenant deux faces longitudinales opposées (112, 113), un second évidement central transversal (114), et une seconde surface extérieure concave formant une gorge annulaire (115) prévue pour dévier un cordage (16), le second évidement central (114) et la seconde surface extérieure concave (115) étant fixes l'un par rapport à l'autre,
• un second élément écarteur (120) agencé pour écarter le second cordage de fixation (117) des faces longitudinales (12, 13, 112, 113) des deux réas (11, 111).

18. Poulie selon l'une des revendications précédentes, **caractérisée en ce qu'**elle comprend un moyen de détection de dépassement d'un effort (77) encaissé par le cordage de fixation (17).

19. Poulie selon l'une des revendications précédentes, **caractérisée en ce qu'**elle comprend un moyen de mesure de température (78).

20. Poulie selon l'une des revendications précédentes, **caractérisée en ce que** l'élément écarteur (66) comprend au moins une rainure (67) dans laquelle le réa (11) est glissé.

## Patentansprüche

1. Riemenscheibe, die Folgendes umfasst:
• eine einteilige Seilscheibe (11), die zwei gegenüberliegende longitudinale Flächen (12, 13), eine transversale zentrale Aussparung (14) und eine konkave Außenfläche aufweist, die eine kreisförmige Kehle (15) bildet, die zum Umlenken eines Seils (16) vorgesehen ist, wobei die zentrale Aussparung (14) und die konkave Außenfläche (15) relativ zueinander fest angebracht sind,
• ein Seil (17) zum Befestigen der Seilscheibe (11), das durch die zentrale Aussparung (14) der Seilscheibe (11) verläuft, wobei das Befestigungsseil (17) in direktem Kontakt mit der zentralen Aussparung (14) ist,
• ein Abstandshalterelement (20) angeordnet, um das Befestigungsseil (17) von den longitudinalen Flächen der Seilscheibe (11) beabstandet zu halten.

2. Riemenscheibe nach Anspruch 1, **dadurch gekennzeichnet, dass** das Abstandshalterelement (20) zwei transversale Enden (22, 23) aufweist, die in Bezug auf die longitudinalen Flächen (12, 13) der Seilscheibe (11) transversal auskragen, wobei die beiden auskragenden Enden (22, 23) zum abstützenden Aufnehmen des Befestigungsseils (17) ausgelegt sind.

3. Riemenscheibe nach einem der vorherigen Ansprüche, **dadurch gekennzeichnet, dass** das Abstandshalterelement (51) zwei Befestigungsmittel (52, 53) umfasst, die auf beiden Seiten der longitudinalen Flächen (12, 13) der Seilscheibe (11) angeordnet sind, wobei die Befestigungsmittel (52, 53) zum Befestigen des Befestigungsseils (17) an dem Abstandshalterelement (51) vorgesehen sind.

4. Riemenscheibe nach einem der vorherigen Ansprüche, **dadurch gekennzeichnet, dass** sich das Befestigungsseil (17) von der Seilscheibe (11) in zwei Richtungen (31, 32) jeweils auf jeder Seite der Seilscheibe (11) entfernt, dadurch, dass die beiden Richtungen (31, 32) einen Winkel (α) zwischen 10° und 180° und vorzugsweise zwischen 80° und 120° zwischen sich bilden.

5. Riemenscheibe nach einem der vorherigen Ansprüche, **dadurch gekennzeichnet, dass** das Abstandshalterelement (20) eine Ausrichtungskehle (34) der Seilscheibe (11) umfasst, wobei die Ausrichtungskehle (34) zum Bedecken wenigstens eines Teils der Seilscheibe (11) vorgesehen ist.

6. Riemenscheibe nach einem der vorherigen Ansprüche, **dadurch gekennzeichnet, dass** das Befestigungsseil (17) zwei Trumme (18, 19) umfasst, die durch die zentrale Aussparung (14) der Seilscheibe (11) verlaufen.

7. Riemenscheibe nach Anspruch 6, **dadurch gekennzeichnet, dass** das Abstandshalterelement (20) zum Beabstanden der beiden Trumme (18, 19) parallel zu den longitudinalen Flächen (12, 13) ausgelegt ist.

8. Riemenscheibe nach Anspruch 6 oder 7, **dadurch gekennzeichnet, dass** das Befestigungsseil (17) eine Endlosschleife bildet, dadurch, dass das Abstandshalterelement (20) zum Aufnehmen von zwei Schlingen (26, 27) ausgelegt ist, gebildet durch das Befestigungsseil (17) auf beiden Seiten der zentralen Aussparung (14) und zum Zulassen des Befestigens der Riemenscheibe (10) durch die beiden Schlingen (26, 27).

9. Riemenscheibe nach einem der Ansprüche 1 bis 5, **dadurch gekennzeichnet, dass** das Befestigungsseil (17) wenigstens zwei Trumme (75) umfasst, die durch die zentrale Aussparung (14) der Seilscheibe (11) verlaufen, und dadurch, dass die wenigstens zwei Trumme (75) nebeneinander liegen.

10. Riemenscheibe nach einem der vorherigen Ansprüche, **dadurch gekennzeichnet, dass** sie mehrere separate Befestigungsseile (17) umfasst, die jeweils durch eine zentrale Aussparung (14) verlaufen.

11. Riemenscheibe nach Anspruch 10, **dadurch gekennzeichnet, dass** sie so viele Abstandshalter (20) wie Befestigungsseile (17) umfasst, jeweils assoziiert mit einem Befestigungsseil (17).

12. Riemenscheibe nach einem der vorherigen Ansprüche, **dadurch gekennzeichnet, dass** sie Folgendes umfasst:
• mehrere einteilige Seilscheiben (11), die jeweils zwei gegenüberliegende longitudinale Flächen (12, 13), eine transversale zentrale Aussparung (14) und eine konkave Außenfläche aufweisen, die eine kreisförmige Kehle (15) bildet, vorgesehen zum Umlenken eines Seils (16), wobei die zentrale Aussparung (14) und die konkave Außenfläche (15) relativ zueinander fest angebracht sind,
• ein Befestigungsseil (17), das mit jeder der Seilscheiben (11) assoziiert ist und durch die zentrale Aussparung (14) der entsprechenden Seilscheibe (11) verläuft, wobei das Befestigungsseil (17) in direktem Kontakt mit der zentralen Aussparung (14) der betrachteten Seilscheibe (11) ist,
• ein Abstandshalterelement (80), ausgelegt zum lateralen Beabstanden der unterschiedlichen Befestigungsseile (17) der longitudinalen Flächen (12, 13) der entsprechenden Seilscheiben (11).

13. Riemenscheibe nach einem der vorherigen Ansprüche, **dadurch gekennzeichnet, dass** die Seilscheibe (11) einen Kühlkörper (85, 87) umfasst, der das Abführen von durch Reibung des Befestigungsseils (17) in Kontakt mit der zentralen Aussparung (14) erzeugter Wärme durch Konvektion zulässt.

14. Riemenscheibe nach einem der vorherigen Ansprüche, **dadurch gekennzeichnet, dass** die Seilscheibe (11) einen Hohlraum (90) umfasst, bestimmt zum Aufnehmen eines Schmiermittels und angeordnet zum Schmieren des Kontakts zwischen dem Befestigungsseil (17) und der zentralen Aussparung (14).

15. Riemenscheibe nach einem der vorherigen Ansprüche, **dadurch gekennzeichnet, dass** das Befestigungsseil (17) eine durch die zentrale Aussparung (14) verlaufende geschlossene Schleife (95) und eine zum Befestigen der Riemenscheibe (10) bestimmte Verlängerung (96) umfasst.

16. Riemenscheibe nach einem der vorherigen Ansprüche, **dadurch gekennzeichnet, dass** sie einen Bügel (100) umfasst, gebildet durch eine Seilschleife, die durch die zentrale Aussparung (14) verläuft und in direktem Kontakt mit der zentralen Aussparung (14) ist.

17. Riemenscheibe nach einem der Ansprüche 1 bis 15, **dadurch gekennzeichnet, dass** sie ferner Folgendes umfasst:
• ein zweites Befestigungsseil (117) der Seilscheibe (11), die durch die zentrale Aussparung (14) der Seilscheibe (11) verläuft und in direktem Kontakt mit der zentralen Aussparung (14) ist,
• eine zweite einteilige Seilscheibe (111), die zwei gegenüberliegende longitudinale Flächen (112, 113), eine zweite transversale zentrale Aussparung (114) und eine zweite konkave Außenfläche umfasst, die eine kreisförmige Kehle (115) bildet, die zum Umlenken eines Seils (16) vorgesehen ist, wobei die zweite zentrale Aussparung (114) und die zweite konkave Außenfläche (115) relativ zueinander fest angebracht sind,
• ein zweites Abstandshalterelement (120), ausgelegt zum Beabstanden des zweiten Befestigungsseils (117) von den longitudinalen Flächen (12, 13, 112, 113) der beiden Seilscheiben (11, 111).

18. Riemenscheibe nach einem der vorherigen Ansprüche, **dadurch gekennzeichnet, dass** sie wenigstens ein durch das Befestigungsseil (17) eingeschlossenes Mittel zum Erkennen des Überschreitens einer Kraft (77) umfasst.

19. Riemenscheibe nach einem der vorherigen Ansprüche, **dadurch gekennzeichnet, dass** sie ein Temperaturmessmittel (78) umfasst.

20. Riemenscheibe nach einem der vorherigen Ansprüche, **dadurch gekennzeichnet, dass** das Abstandshalterelement (66) wenigstens eine Rille (67) umfasst, in der die Seilscheibe (11) gleitet.

## Claims

1. Pulley comprising:
• a monobloc sheave (11) comprising two opposing longitudinal faces (12, 13), a transverse central recess (14) and a concave outer surface which forms an annular groove (15) which is provided to redirect a rope (16), the central recess (14) and the concave outer surface (15) being fixed relative to each other,
• a fixing rope (17) of the sheave (11), extending through the central recess (14) of the sheave (11), the fixing rope (17) being in direct contact with the central recess (14),
• a spacer element (20) which is arranged to space the fixing rope (17) apart from the longitudinal faces of the sheave (11).

2. Pulley according to claim 1, **characterised in that** the spacer element (20) comprises two ends (22, 23) which protrude transversely relative to the longitudinal faces (12, 13) of the sheave (11), the two protruding ends (22, 23) being arranged so as to receive the fixing rope (17) in abutment.

3. Pulley according to either of the preceding claims, **characterised in that** the spacer element (51) comprises two fixing means (52, 53) which are arranged at one side and the other of the longitudinal faces (12, 13) of the sheave (11), the fixing means (52, 53) being provided to fix the fixing rope (17) to the spacer element (51).

4. Pulley according to any one of the preceding claims, **characterised in that** the fixing rope (17) moves away from the sheave (11) in two directions (31, 32), one at each side of the sheave (11), **in that** the two directions (31, 32) together form an angle (α) between 10° and 180°, and preferably between 80° and 120°.

5. Pulley according to any one of the preceding claims, **characterised in that** the spacer element (20) comprises an orientation groove (34) of the sheave (11), the orientation groove (34) being provided to cover at least a portion of the sheave (11).

6. Pulley according to any one of the preceding claims, **characterised in that** the fixing rope (17) comprises two strands (18, 19) which extend through the central recess (14) of the sheave (11).

7. Pulley according to claim 6, **characterised in that** the spacer element (20) is arranged to space apart the two strands (18, 19) parallel with the longitudinal faces (12, 13).

8. Pulley according to either claim 6 or claim 7, **characterised in that** the fixing rope (17) forms an endless loop, **in that** the spacer element (20) is arranged to receive two cringles (26, 27) formed by the fixing rope (17) at one side and the other of the central recess (14) and to enable the pulley (10) to be fixed by extending through the two cringles (26, 27).

9. Pulley according to any one of claims 1 to 5, **characterised in that** the fixing rope (17) comprises at least two strands (75) which extend through the central recess (14) of the sheave (11) and **in that** the at least two strands (75) are connected.

10. Pulley according to any one of the preceding claims, **characterised in that** it comprises a plurality of separate fixing ropes (17) which each extend through the central recess (14).

11. Pulley according to claim 10, **characterised in that** it comprises as many spacers (20) as fixing ropes (17), each associated with a fixing rope (17).

12. Pulley according to any one of the preceding claims, **characterised in that** it comprises:
• a plurality of monobloc sheaves (11) each comprising two opposing longitudinal faces (12, 13), a transverse central recess (14) and a concave outer surface which forms an annular groove (15) which is provided to redirect a rope (16), the central recess (14) and the concave outer surface (15) being fixed relative to each other,
• a fixing rope (17) which is associated with each of the sheaves (11) and which extends through the central recess (14) of the corresponding sheave (11), the fixing rope (17) being in direct contact with the central recess (14) of the sheave (11) in question,
• a spacer element (80) which is arranged to laterally space apart the different fixing ropes (17) of the longitudinal faces (12, 13) of the corresponding sheaves (11).

13. Pulley according to any one of the preceding claims, **characterised in that** the sheave (11) comprises a radiator (85, 87) which enables dissipation by means of convection of the heat generated by a friction of the fixing rope (17) in contact with the central recess (14).

14. Pulley according to any one of the preceding claims, **characterised in that** the sheave (11) comprises a cavity (90) which is intended to receive a lubrication product and which is arranged so as to lubricate the contact between the fixing rope (17) and the central recess (14).

15. Pulley according to any one of the preceding claims, **characterised in that** the fixing rope (17) comprises a closed loop (95) which extends through the central recess (14) and an extension (96) which is intended to fix the pulley (10).

16. Pulley according to any one of the preceding claims, **characterised in that** it comprises a becket (100) formed by a rope loop which extends through the central recess (14) and which is in direct contact with the central recess (14).

17. Pulley according to any one of claims 1 to 15, **characterised in that** it further comprises:
• a second fixing rope (117) of the sheave (11), which extends through the central recess (14) of the sheave (11) and which is in direct contact with the central recess (14),
• a second monobloc sheave (111) which comprises two opposing longitudinal faces (112, 113), a second transverse central recess (114), and a second concave outer surface which forms an annular groove (115) which is provided to redirect a rope (16), the second central recess (114) and the second concave outer surface (115) being fixed relative to each other,
• a second spacer element (120) which is arranged to space apart the second fixing rope (117) from the longitudinal faces (12, 13, 112, 113) of the two sheaves (11, 111).

18. Pulley according to any one of the preceding claims, **characterised in that** it comprises a means for detecting that a force (77) taken up by the fixing rope (17) has been exceeded.

19. Pulley according to any one of the preceding claims, **characterised in that** it comprises a temperature measuring means (78).

20. Pulley according to any one of the preceding claims, **characterised in that** the spacer element (66) comprises at least one groove (67) in which the sheave (11) is slid.
